# EUROPÄISCHE PATENTSCHRIFT

(11) **EP 3 947 816 B1**
(45) Veröffentlichungstag und Bekanntmachung des Hinweises auf die Patenterteilung: **11.06.2025**
(21) Anmeldenummer: 20715260.4
(22) Anmeldetag: 19.03.2020
(51) Int. Cl.: E01B 27/02

(54) **SCHOTTERPLANIERMASCHINE**
BALLAST LEVELLING MACHINE
NIVELEUSE DE BALLAST

(30) Priorität: 27.03.2019 AT 502632019
(43) Veröffentlichungstag der Anmeldung: 09.02.2022
(73) Patentinhaber: System 7 Ballast Regulator GmbH, 1130 Wien (AT)
(72) Erfinder: LICHTBERGER, Bernhard, 1030 Wien (AT); HOFER, Hansjörg, 4502 St. Marien (AT)
(74) Vertreter: Hübscher & Partner Patentanwälte GmbH
(86) Internationale Anmeldenummer: PCT/AT2020/060117
(87) Internationale Veröffentlichungsnummer: WO 2020/191420

(56) Entgegenhaltungen:
- EP-A1- 0 915 203
- WO-A1-2016/061602
- CN-U- 203 923 817
- US-A- 3 494 299
- US-A1- 2012 222 579

## Beschreibung

### Technisches Gebiet

Die Erfindung bezieht sich auf eine Schotterplaniermaschine mit einem auf Schienenfahrwerken verfahrbaren Maschinenrahmen, dem relativ zum Maschinenrahmen verstellbare Einschotter- und Planiereinrichtungen, nämlich eine Schotterkehranlage, ein Steilförderband, ein Schottersilo, ein Mittelpflug und wenigstens ein Flankenpflug, zur Einschotterung und Planierung eines Gleises, sowie eine Steuereinheit zugeordnet sind, wobei die Einschotter- und Planiereinrichtungen Schotterschilder, Schotterhosen, Pflugschilder und eine Kehrbürste umfassen.

### Stand der Technik

Eine derartige Schotterplaniermaschine offenbart die EP 0 915 203 A1, auf die in weiterer Folge noch näher eingegangen werden wird. Eine weitere Schotterplaniermaschine ist beispielsweise durch EP 0 572 370 mit einem auf Schienenfahrwerken abgestütztem Maschinenrahmen bekannt. Dieser weist zwischen den Schienenfahrwerken einen höhenverstellbaren Mittelpflug und diesem vorgeordnete Flankenpflüge auf. An jeder Maschinenlängsseite ist ein höhenverstellbarer mit Pflugschild versehener Flankenpflug mit einer Anlenkstelle und einem am Maschinenrahmen angeordneten Tragrahmen zugeordnet. Stand der Technik sind auch kombinierte Maschinen wobei die Einrichtungen einer Schotterplaniermaschine z.B. mit einer Gleisstopfmaschine integriert sind. Aus EP 2 775 035 sind Schotterplaniermaschinen bekannt die über eine Schotterkehreinrichtung, ein Steilförderband und einen Schottersilo verfügen. Bekannt sind auch Verteilförderbänder die aus dem Silo Schotter abziehen und diesen durch hin- und herschwenken gezielt im Gleis verteilen. Es sind auch Schotterspeichereinrichtungen bekannt die über ein Bodenband und ein Übergabeförder-band den Schotter auf angekuppelte Schotterspeicherwagen übergeben. Die angekuppelten Schotterspeicherwagen können über Datenschnittstellen mit der Schotterplanierhauptmaschine verbunden werden. Die angekuppelten Schotterspeicherwagen können ihrerseits über Einschotterhosen und Schotterverteilsysteme mit Antrieben und Stellungssensoren verfügen und werden als Erweiterung der Schotterplaniermaschine verstanden. Alle diese verschiedenen Ausführungen so ferne sie der Schotterplanierung und Einschotterung dienen sind erfindungsgemäß mit eingebunden. Außerdem gibt es Schotterplaniermaschinen die z.B. kein Steilförderband und keinen Silo oder keine Schotterkehreinrichtung aufweisen Daneben sind Schotterkehreinrichtungen bekannt, die mit einem Querförderband ausgestattet sind. Wahlweise kann der Schotter durch den Kehrbesen auf das Querförderband befördert und seitlich links oder rechts ausgeworfen oder aber auf das Steilförderband zur Abspeicherung des Schotters im Silo befördert werden. Auch diese Komponenten und deren Antriebe werden erfindungsgemäß erfasst. Derartige Schotterplaniermaschinen dienen zur vorschriftsmäßigen Einschotterung eines Gleises, wobei gegebenenfalls vorhandenen Gleisabschnitten mit Schottermangel über einen Schottersilo neuer Schotter zugeführt werden kann oder sie nehmen den überschüssigen Schotter auf und speichern diesen im Silo der Schotterplaniermaschine oder auf einem angekuppelten Schotterspeicherwagen. Eine gattungsgemäße Schotterplaniermaschine offenbart auch die US 3494299 A.

Die EP 0 915 203 A1 beschreibt ein Verfahren, gemäß dem in Arbeitsrichtung der Schotterplaniermaschine vor dem Schotterpflug eine berührungslose Abtasteinrichtung zur Erfassung eines normal zur Gleis- bzw. Maschinenlängsrichtung verlaufenden Schotter-Ist-Profiles vorgesehen ist. Dem Flankenpflug ist ein Positionsgeber zur Erfassung einer relativen Lageveränderung in Bezug auf den Maschinenrahmen zugeordnet, dem Mittelpflug ist ein Sensor zur Höhenmessung zugeordnet und die Steuereinrichtung hat eine Speichereinheit zur Speicherung eines Schotter-Sollprofiles. Aus der EP 0 915 203 A1 ist es auch bekannt eine berührungslose Abtasteinrichtung zur Erfassung eines normal zur Gleis- bzw. Maschinenlängsrichtung verlaufenden Ist-Schotterprofils vorzusehen.

Die Abtasteinrichtung ist am hinteren Ende der Schotterplaniermaschine aufgebaut, um das nach dem Planieren und Einschottern erreichte Schotterprofil zu messen.

Typischerweise werden die Antriebe der Pflüge und deren Verstelleinrichtungen von Hydraulikzylindern gebildet, die gegebenenfalls Positionsgeber zur Messung der Kolbenposition gegenüber dem Zylinder integriert haben.

Gemäß der EP 2 957 674 gibt es Gleisgeometriecomputer die Gleissollagen verarbeiten und in Steuersignale für Oberbaumaschinen umsetzen können. Diese Gleisgeometriecomputer verarbeiten Gleiskorrekturwerte und können Besonderheiten im Gleis auf dem Rechner als Hinweis oder Markierung speichern und kennen die Lage von Masten und deren Koordinaten zum Gleis. Die Infrastrukturbetreiber verfügen darüber hinaus über die genaue Kenntnis der örtlichen Lage von Hindernissen im Gleis. Diese Daten können von den Infrastrukturbetreibern elektronisch zur Verfügung gestellt werden.

Heutige Planiermaschinen arbeiten noch immer manuell gesteuert. Hindernissen im Gleis muss der Bediener durch Heben der Pflüge oder der Kehrbürste ausweichen. Übersieht er diese kommt es zu Beschädigungen an den Einrichtungen des Gleises und an der Maschine. Solche Hindernisse können sein: Masten, Gleis-magnete, Messeinrichtungen, Detektoren die zu heiße Achsen detektieren, Achs-zähler etc. Die Soll-Bettungsprofile beziehen sich auf einen horizontalen Gleiskörper. Die Schotterneigung der Flanken wird mit 1:1,5 vorgegeben. Befindet sich die Planiermaschine in der Überhöhung dann muss die Position der Pflüge entsprechend der Überhöhung eingestellt werden. Die heutigen Verfahren und Schotterplaniermaschinen berücksichtigen die Soll- und Ist-Überhöhung nicht automatisch und weichen Hindernissen nicht automatisch aus. Heutige Verfahren berücksichtigen vor allem nur den Flankenwinkel zur Steuerung des Flankenpfluges (EP 0 915 203 A1) und die Höhe für den Mittelpflug. Die übrigen für die Erzeugung eines Soll-Bettungsquerschnittes erforderlichen Antriebe sind weitgehend nicht mit Sensoren zur Positionserfassung ausgestattet und können daher nicht automatisch die geforderte Randwegbreite oder Schotter-Vorkopfbreite über die Pflugschilder ansteuern und erzeugen.

Ein Verfahren zur Messung und Darstellung der Gleisgeometrie einer Gleisanlage mit einer gleisfahrbaren Oberbaumaschine, nämlich einer Stopfmaschine mit einer Hebe- Richteinrichtung zur Korrektur einer Gleislage offenbart die WO 2016061602 A1.

### Darstellung der Erfindung

Die Aufgabe der vorliegenden Erfindung liegt in der Schaffung einer Schotterplaniermaschine der eingangs geschilderten Art, mit der eine weitgehende automatische Einschotterung abhängig von der Gleisgeometrie insbesondere der Soll- und Ist-Gleisüberhöhung, der Lage bekannter Hindernisse im Gleis und der Lage der Masten erfolgen kann.

Diese Aufgabe wird erfindungsgemäß durch die kennzeichnenden Merkmale von Anspruch 1 gelöst. Vorteilhafte Weiterbildungen der Erfindung sind in den Unteransprüchen dargestellt.

Insbesondere wird die Erfindung dadurch gelöst, dass die Maschine über einen Steuer- und Gleislagecomputer verfügt. Der Steuer- und Gleislagecomputer ist mit den Daten der Soll-Überhöhung, dem jeweiligen Soll-Bettungsquerschnitt (Schotterprofil), der Lage von Gleishindernissen und der Lage der Masten ausgestattet. Die Antriebe sind mit Positionsgebern versehen. Nicht nur der Flankenwinkel und die Höhe des Mittelpfluges, sondern auch die Antriebe der Pflugschilder des Mittelpfluges, die Antriebe der Flankenpflüge (für die Höhe, den Anstellwinkel, die Anstellwinkel der kleinen Pflugschilder am Flankenpflug vorne und hinten und der Querwinkel des Flankenpfluges usw.), der Höhenantrieb der Kehrbürste und die Rotationsrichtung der Kehrbürste sowie deren Umdrehungsgeschwindigkeit, sowie die Klappenpositionen der Schotterauslass-öffnungen des Schottersilos sind mit Positionsgebern versehen. Die Messung der Ist-Überhöhung erfolgt über ein Pendel, einen Präzisionsneigungsmesser oder einen anderen Überhöhungsmesser während des Planierens. Die Ist-Position der Planiermaschine im Gleis wird durch ein Odometer oder eine andere Einrichtung (z.B. GPS) erfasst.

Die Antriebe der verschiedenen Arbeitsgeräte sind mit Sensoren zur Erfassung der Antriebsstellungen versehen. Zur Erfassung der Stellung im Gleis (Ortskilometer) ist ein Odometer vorgesehen. Erfindungsgemäß wird die Ist-Überhöhung des Gleises durch einen auf der Schotterplaniermaschine aufgebauten Neigungsmesser gemessen. Auf einem Steuerrechner werden die Gleislagesolldaten (insbesondere die Soll-Überhöhung), Infrastrukturdaten über die Lage von Hindernissen im Gleis und die Soll-Schotterbettungsquerschnitte gespeichert und verarbeitet. Diese Daten können manuell in den Steuerrechner eingegeben, elektronisch eingelesen oder per drahtloser Datenkommunikation übermittelt werden. Eine Steuereinheit steuert abhängig von diesen Daten währen der Vorfahrt im Gleis die Antriebe der Arbeitsgeräte so, dass sich der gewünschte Soll-Schotterbettungsquerschnitt ergibt.

Der Steuerrechner besteht üblicherweise aus einem Computer, der mit einer freiprogrammierbaren Steuerung über Feld Bus oder ähnliche Datenverbindung kommuniziert. Mit dieser spezielle Merkmalskombination ist es erstmals möglich, die Einschotterung und Planie des Gleises hinsichtlich eines Soll-Schotterprofils vollautomatisch durchzuführen. Mit Hilfe der Messung der Ist-Überhöhung und dem Vergleich mit der Soll-Überhöhung des Gleises können der Flankenpflug und der Mittelpflug entsprechend eingestellt werden, damit das gewünschte Profil auch im überhöhten Bogen und Übergangsbogen vorschriftengerecht erzeugt werden kann. Mit Hilfe der bekannten Lage der Hindernisse im Gleis und der Mastpositionen kann diesen durch Einziehen, Verdrehen oder Anheben der Pflugschilder, durch Anheben der Kehrbürste bzw. des Mittelpfluges ausgewichen werden. Der Ausweichvorgang bzw. die Manöver dazu können entweder vorprogrammiert oder aber über den Bediener dem Computer eingelernt und abgespeichert werden. Dadurch ist ein vollautomatisches Ausweichen der Arbeitswerkzeuge möglich.

Abweichend von der Lehre der EP 0915203 A1 wird erfindungsgemäß nicht von einem Vergleich von Ist- und Sollprofilen ausgegangen. Vielmehr wird von einem Soll-Bettungsquerschnitt ausgegangen, der im Kurvenbogen veränderlich ist, insbesondere ändern sich die Anstellwinkel der Seitenpflüge und wandert der Mittelpflug seitlich im Bogen aus. Die Gleissollgeometrie wird also im besonderen auf die Überhöhung bezogen.

Wesentlich ist ausgehend vom Sollbettungsquerschnitt, der in der Geraden bei null Überhöhung angegeben und definiert ist, die Lage dieses Sollquerschnitts so ins Gleis einzurechnen, dass die Winkel der Seitenpflüge und deren Anstellung über den gesamten Streckenverlauf, also in der Geraden wie in der Kurve gleichermaßen, passt. Die Neigungswinkel der Flanken der Bettungsquerschnitte bleiben ja gleich, weil der Schotterseitenwinkel ja auf die Schwerachse bezogen ist und nicht auf die Vertikalachse der Maschine.

Dieser wesentliche Punkt in den Figuren dargestellt. Die Anstellwinkel der Seitenpflüge, wie weit sie ausgefahren sind u. dgl. sind von der Überhöhung abhängig bzw. vom Verdrehwinkel der Vertikalachse der Maschine (Überhöhungswinkel) zur Schwerachse (Bezug für die Schotterbettung - deren Winkel - und dies sich daraus ergebende Verlängerung bzw. Verkürzung der Schotterflanken).

Erfindungsgemäß steuert die Steuereinheit abhängig vom Soll-Bettungsquerschnitt von der Längsposition im Gleis und damit abhängig von der Ist-Überhöhung und der Soll-Überhöhung die Antriebe derart an und damit die Schotterschilder, Schotterhosen, Pflugschilder und die Kehrbürstenhöhe, dass sich ein gewünschter Bettungsquerschnitt ergibt. Dieser von einem Bediener gewünschte Bettungsquerschnitt muss nämlich nicht der Soll-Bettungsquerschnitt sein sondern ein vom Bediener definierter. Bei einer Neulage ist nämlich mehrfach einzuschütten und danach zu stopfen. Hier kann der Bediener durchaus ein angepasstes "gewünschtes" Schotterprofil erstellen und ausführen. Erst im allerletzten im Schlußdurchgang erstellt er das Soll-Profil nach Vorschrift.

### Kurze Beschreibung der Erfindung

In der Zeichnung ist die Erfindung anhand eines Ausführungsbeispiels schematisch dargestellt. Es zeigen:
Fig. 1 eine Seitenansicht einer erfindungsgemäßen Schotterplaniermaschine,
Fig. 2 einen Bettungsquerschnitt eines Gleises in einer Geraden,
Fig. 3 einen Bettungsquerschnitt eines Gleises in einem überhöhten Bogen,
Fig. 4 ein Schema eines Mittelpfluges der Schotterplaniermaschine,
Fig. 5 eine Darstellung der einzelnen Funktionsstellungen des Mittelpfluges,
Fig. 6 ein Schaltschema des Steuerrechnersystems und
Fig. 7 die Freiheitsgrade eines Seitenpflugs.

### Wege zur Ausführung der Erfindung

Fig. 1 zeigt schematisch eine in Arbeitsrichtung A arbeitende Schotterplaniermaschine 1 mit einer Kehrbürste 11 und Kehrbesenwelle 21, einem Schottersilo 15, je einem Seitenpflug links und rechts 13 eines Gleises und einem Mittelpflug 12. In der Fahr- und Arbeitskabine 8 ist ein Computer 10 mit Modem zur Datenübertragung 32 und einem Touch-Bildschirm 9 aufgebaut. Die Datenübertragung erfolgt vom Modem über eine Antenne 31. Des Weiteren sind ein Dieseltank 5, ein Geländer 7 und eine Ladefläche 6 vorgesehen. Die Planiermaschine ruht auf zwei Drehgestellen 4 die auf Schienen 2 des Gleises verfahrbar sind. Die Schienen 2 sind über Schwellen 3 im Schotterbett 33 gelagert. Die Kehrbürste 11 weist eine Kehrwelle 21 auf die rotierend den Schotter auf ein Steilförderband 14 kehrt. Die Kehrwelle 21 ist höhenverstellbar ausgeführt. Über ein Schienenführungsrolle 18 und einen Antrieb 19 kann die Kehrbürste 11 mitsamt dem Steilförderband 14 in der Höhe verstellt werden um Hindernissen 35, 36 auszuweichen. Der im Silo 15 gespeicherte Schotter kann über Schotterhosen 16 und dazugehörige Antriebe 17 gezielt mengenmäßig bestimmt links und rechts der Schiene 2 auf beiden Seiten der Maschine 1 dosiert abgelassen werden. Über ein Wegmessrad 30 kann die Position der Maschine 1 im Gleis gemessen und bestimmt werden. Die Querneigung des Gleises wird über einen Neigungsmesser 29 gemessen, der auf dem Maschinenrahmen in Querrichtung zum Gleis aufgebaut ist. Der Mittelpflug 46 hat innen drehbare Schotterleitbleche 44 eingebaut. Außerdem sind innerhalb des Mittelpfluges 12 fest aufgebaute Schotterleitbleche 23 vorhanden. Außen sind weitere über Antriebe 46 verstellbare Schotterleitbleche 43 vorgesehen. Über einen Antrieb 45 kann der Mittelpflug in der Höhe verstellt werden. Damit der Schotter im Bereich des Mittelpfluges 12 über die Schiene geführt werden kann sind Schienenüberleitbleche 42 vorhanden. Auf der Maschine 1 ist links und rechts jeweils ein Flankenpflug 13 aufgebaut. Dieser besteht aus dem Haupt-Pflugschild 49 und zwei über Antriebe 26 verstellbare kleinere Pflugschilder 48 vorne und hinten. Das Pflugschild 48, 49 kann über Antriebe 27, 28 und 25 in seiner Lage zum zu pflügenden Schotter verstellt werden. Über den Antrieb 24 ist der Flankenpflug 13 auch in Längsrichtung verschiebbar. Der Motor 22 stellt die benötigte Antriebsleistung zur Verfügung.

Fig. 2 zeigt schematisch den zweigleisigen Bettungsquerschnitt auf Erdkörper in der Geraden. Die Masten 34 können beim Planieren des Randweges 50 eine Gefahr des Einhakens für den Flankenpflug 13 sein. Die Lage und der Abstand der Masten 34 zum Gleis sind daher wesentlich, damit der Flankenpflug 13 den Masten 34 als Hindernis ausweichen kann. Auf den Schwellen 3 können andere Hindernisse wie Gleismagnete 35 oder Detektoren zur Erkennung heißer Achslager oder heißer Scheibenbremsen 36 aufgebaut sein. Ist deren örtliche Lage im Gleis bekannt, dann kann die Kehrbürste 11, der Mittelpflug 12 und der Flankenpflug 13 rechtzeitig angehoben werden. Der gezeigte Bettungsquerschnitt gibt die Verhältnisse in der Geraden an. Die Schotterflanken sind mit der absoluten Neigung 1:1,5 auszuführen, die Schottervorkopfbreite 51 von der Schwelle 3 zur Flanke und der Abstand 40 zwischen den Schwellen 3 ist ebenfalls definiert. Unterhalb des Schotterbettes 33 befindet sich das Planum welches mit 1:20 verlegt ist. Nach dem Randweg 50 folgt der Damm der mit der Neigung 1:n ausgeführt ist.

Fig. 3 zeigt schematisch den zweigleisigen Streckenquerschnitt in einem Bogen mit der Überhöhung u. Man erkennt unschwer, dass der Flankenpflug 13 links und rechts nun sehr unterschiedlich eingestellt werden muss. Da die Schotterneigung nach wie vor absolut 1:1,5 betragen muss ändert sich der Anstellwinkel des Flankenpfluges 13 jeweils um den Überhöhungswinkel u. Zwischen den beiden Schwellen 3 muss der Schotter nun mit einer geneigten Zwischengeraden 41 abgezogen werden. Es kann der Zeichnung auch entnommen werden, dass links die Länge der Schotterflanke 37 bis zum Randweg 50 wesentlich kürzer ist als jene des Nachbargleises rechts 38. Dies erfordert ebenfalls eine entsprechend veränderte Anpassung des Flankenpfluges 49 und seiner Pflugschilder 48, 49. Im Übergangsbogen von der Geraden in den Vollbogen nimmt der Radius immer mehr ab bis er jenen des Vollbogens erreicht hat. Damit aber ändert sich entsprechend auch ständig der Verlauf der Überhöhung und damit die Einstellung der Flankenpflugschilder.

Fig. 4 zeigt schematisch einen Mittelpflug 12 in Draufsicht. Der Mittelpflug 12 weist z.B. vier feststehende Schotterleitbleche 23 auf. In der Mitte des Mittelpfluges sind zwei drehbare Schotterleitklappen 44 mit den dazugehörigen Antrieben 45 aufgebaut. An die feststehenden Schotterleitbleche 23 sind jeweils bewegliche Schotterleitklappen 43 drehbar mit jeweiligen Antrieben 46 angebaut. Der Einfachheit halber sind nicht alle Antriebe 45, 46 in der Zeichnung dargestellt. Damit der Schotter z.B. von einer Seite auf die andere geführt werden kann, werden die Schienen 2 im Bereich der Überleitstellen durch konvex geformte Überleitbleche 42 geschützt.

Fig. 5 stellt vier verschiedene Möglichkeiten der Einstellung der äußeren und inneren Schotterleitklappen des Mittelpfluges 12 dar. L zeigt die Stellung der Klappen 44 (strichlierte Linie), wenn der Schotter von rechts nach links verlagert werden soll, R die Stellung der Klappen 44 bei einer Verlagerung des Schotters von links nach rechts. In Stellung B verlagern die Klappen 44 den Schotter aus der Mitte zu den Flanken hin. M zeigt die Stellung, bei der der Schotter in Gleismitte verlagert wird. Da alle Antriebe 45, 46 mit Wegerfassung ausgestattet sind, können die verschiedenen Stellungen automatisch durch den Computer 10 eingestellt werden. A gibt die Arbeitsrichtung an.

Fig. 6 zeigt schematisch den Aufbau des Steuerrechnersystems 9, 10, 47, 30, 31, 32, 52. IN zeigt schematisch die Eingänge über die der Computer die Sensordaten (Distanzgeber der Antriebe), die Signale der Meldegeräte (Bedienungselemente des Benutzers) etc. einliest. Über eine Tastatur 47 kann der Bediener Informationen in den Computer eingeben. 9 zeigt einen Bildschirm über die der Benutzer Informationen empfängt oder durch Druck auf symbolische Elemente am Schirm auch Anweisungen geben kann. 32 zeigt das Modem über welches über eine Datenverbindung (Antenne 31) Daten empfangen (z.B. Infrastrukturdaten) oder aber auch gesendet werden können. Falls die Arbeitsgeräte in die Nähe eines Hindernisses (34, 35, 36) gelangen kann über einen Summer 52 eine akustische Warnung an den Bediener ausgegeben werden. Über die OUT Ausgänge OUT steuert das Steuersystem 10 die Antriebe z.B. über Ventile oder Meldegeräte an. 30 zeigt das Wegmessrad, über welches die Position der Maschine im Gleis gemessen werden kann. Über die Computerschnittstelle 53 können Daten auf elektronische Datenträger übergeben und ausgetauscht werden.

Fig. 7 zeigt schematisch die Verstellmöglichkeiten des Hauptschildes 49 des Flankenpfluges 13 mit den beiden Hilfsschildern vorne und hinten 48 am Hauptschild 49. Zu jeder Verstellmöglichkeit ist ein Antrieb zugehörig dessen Position mit Sensoren erfasst wird. Die Antriebe mit den Sensoren wie 25, 26, 27, 28 etc. werden der Übersichtlichkeit halber in dem Schema nicht dargestellt. Das Hauptschild 49 ist gelenkig an einem ausschwenkbaren Trägerarm B angelenkt. Der Trägerarm B kann um den Winkel α zum Maschinenrahmen MF seitlich ausgelenkt und vertikal ab und auf Bv ausgelenkt werden. Das Hauptschild 49 kann zum Trägerarm B um den Winkel β, vertikal um Pv auf und ab und um die Längsachse des Hauptschildes um den Winkel γ verdreht werden. Die beiden Hilfsschilde 48 können zum Hauptschild 49 um den Winkel ε verstellt werden. Damit weist der Flankenpflug 13 mit dem Hauptschild 49 insgesamt 5 Freiheitsgrade der Rotationsbewegung auf. Mit den Hilfsschildern 48 kann einerseits der Randweg 50 planiert werden, über die hintere Klappe 48 der Schotter in einer Linie an die bewegliche Klappe 45 des Mittelpfluges 12 übergeben werden und der Schottervorkopf 51 mitplaniert werden.

## Patentansprüche

1. Schotterplaniermaschine (1) mit einem auf Schienenfahrwerken (4) verfahrbaren Maschinenrahmen (MF), dem relativ zum Maschinenrahmen (MF) verstellbare Einschotter- und Planiereinrichtungen, nämlich eine Schotterkehranlage (11), ein Steilförderband (14), ein Schottersilo (15), ein Mittelpflug (12) und wenigstens ein Flankenpflug (13), zur Einschotterung und Planierung eines Gleises (2, 3, 33), sowie eine Steuereinheit zugeordnet sind, wobei die Einschotter- und Planiereinrichtungen Schotterschilder, Schotterhosen, Pflugschilder und eine Kehrbürste umfassen, **dadurch gekennzeichnet, dass** die Schotterplaniermaschine (1) mit einem Neigungsmesser (29) zur Messung der Ist-Überhöhung (u) des Gleises (2, 3, 33) ausgestattet ist, dass die Steuereinheit Soll-Bettungsquerschnitte (Fig. 2, Fig. 3) und den Verlauf der Soll-Überhöhung (u) des Gleises in Abhängigkeit des Gleiskilometers speichern kann, dass die Schotterschilder, Schotterhosen, Pflugschilder und die Kehrbürste mit Antrieben versehen sind, wobei Sensoren (25, 26 27, 28) zur Erfassung deren Steuerbewegungen vorgesehen sind, dass ein Odometer (30) vorgesehen ist, zur Erfassung der Position der Schotterplaniermaschine (1) im Gleis und dass die Steuereinheit abhängig vom Soll-Bettungsquerschnitt (Fig. 2, Fig. 3) der Längsposition im Gleis und damit abhängig von der Ist-Überhöhung und der Soll-Überhöhung (u) die Antriebe derart ansteuern kann und damit die Schotterschilder, Schotterhosen, Pflugschilder und die Kehrbürstenhöhe so einstellen kann, dass sich ein von einem Bediener definierter Bettungsquerschnitt ergibt.

2. Schotterplaniermaschine (1) nach Anspruch 1, **dadurch gekennzeichnet, dass**, wenn die Soll-Überhöhung (u) null ist, die gemessene Ist-Überhöhung an der aktuellen Gleisstelle die Soll-Vorgabe bildet und die Antriebe derart angesteuert werden können, dass die Schotterschilder des Mittelpfluges (43, 44), Schotterhosen (16), Pflugschilder (48, 49) und die Kehrbürstenhöhe so einstellbar sind, dass sich der vom Bediener definierte Bettungsquerschnitt ergibt.

3. Schotterplaniermaschine (1) nach Anspruch 1 oder 2, **dadurch gekennzeichnet, dass** die Steuereinheit die Antriebe in Abhängigkeit der Kenntnis der lokalen Lage von Gleishindernissen (34, 35, 36) im Gleis (2, 3, 33) derart ansteuern kann, dass sie die Schotterschilder des Mittelpfluges (43, 44), Schotterhosen (16), Pflugschilder (48, 49) und die Kehrbürste so hochhebt und bewegt, dass diese kollisionsfrei an den Gleishindernissen (34, 35, 36) vorbeiführbar sind.

4. Schotterplaniermaschine (1) nach einem der Ansprüche 1 bis 3, **dadurch gekennzeichnet, dass** die Steuereinheit (10) über ein Datenmodem (32) und eine Antenne (31) eine Verbindung zu einer externen Recheneinheit aufnehmen und mit dieser Gleisinfrastrukturdaten austauschen kann.

5. Schotterplaniermaschine nach einem der Ansprüche 1 bis 4, **dadurch gekennzeichnet, dass** eine bestimmte Stellung der Arbeitsgeräte (11, 14, 15, 12, 13) von einem Bediener vorgebbar ist, diese Stellung auf der Steuereinheit (10) unter einer Identifikationsbezeichnung abspeicherbar ist und die Steuereinheit (10) die gespeicherte Stellung der Arbeitsgeräte zu einem späteren Zeitpunkt selbsttätig aufrufen und reproduzieren kann.

6. Schotterplaniermaschine nach einem der Ansprüche 1 bis 5, **dadurch gekennzeichnet, dass** ein Ablauf der Stellungen der Arbeitsgeräte (11, 14, 15, 12, 13) abhängig von einer Ausgangsposition im Gleis in Gleislängsrichtung wegabhängig in einem Lernmodus von der Steuereinheit aufgezeichnet und unter einer Identifikationsbezeichnung abspeichert werden kann und dass die Steuereinheit (19) die aufgezeichneten Daten zu einem späteren Zeitpunkt aufrufen und selbsttätig den wegabhängigen Ablauf in Längsrichtung des Gleises starten und die Stellungen der Arbeitsgeräte (11, 14, 15, 12, 13) selbsttätig reproduzierend vorgeben kann.

7. Schotterplaniermaschine nach einem der Ansprüche 1 bis 6, **dadurch gekennzeichnet, dass** die Antriebe und/oder die Arbeitsgeräte (11, 14, 15, 12, 13) und deren Komponenten mit Sensoren zur Stellungserfassung der Arbeitsgeräte (11, 14, 15, 12, 13) und deren Komponenten versehen sind.

8. Schotterplaniermaschine nach einem der Ansprüche 1 bis 7, **dadurch gekennzeichnet, dass** eine Steuereinheit (19) mit Anzeigeeinheit (9), mit Eingängen für Sensoren und Meldegeräte (IN), mit Ausgängen für Antriebe und Steuereinheiten, sowie Meldeanzeigen (OUT), mit einer Tastatur (47), mit einem angeschlossenes Odometer (30), mit einer Datenschnittstelle (53) und einem Warngerät (52) zur Steuerung der Arbeitsgeräte (11, 14, 15, 12, 13) und deren bewegliche Komponenten vorgesehen ist.

## Claims

1. Ballast levelling machine (1) having a machine frame (MF) which can be moved on rail undercarriages (4) and to which are assigned ballasting and levelling devices which are adjustable relative to the machine frame (MF), namely a ballast sweeper (11), an inclined conveyor belt (14), a ballast silo (15), a central plough (12) and at least one flank plough (13), for ballasting and levelling a track (2, 3, 33), and a control unit, wherein the ballasting and levelling devices comprise ballast shields, ballast trousers, plough blades and a sweeping brush, **characterised in that** the ballast levelling machine (1) is equipped with an inclinometer (29) for measuring the actual superelevation (u) of the track (2, 3, 33), **in that** the control unit can store target ballast cross-sections (Fig. 2, Fig. 3) and the course of the target superelevation (u) of the track as a function of the track kilometre, **in that** the ballast plates, ballast trousers, plough blades and the sweeper brush are provided with drives, wherein sensors (25, 26, 27, 28) are provided to detect their control movements, **in that** an odometer (30) is provided to detect the position of the ballast levelling machine (1) in the track, and **in that** depending on the target ballast cross-section of the longitudinal position in the track and therefore depending on the actual superelevation and the target superelevation (u) the control unit can control the drives and thus adjust the ballast plates, ballast trousers, plough plates and the sweeper brush height in such a way that a ballast cross-section defined by an operator results.

2. Ballast levelling machine (1) according to claim 1, **characterised in that**, if the target superelevation (u) is zero, the measured actual superelevation at the current track position forms the target specification and the drives can be controlled in such a way that the ballast plates of the central plough (43, 44), ballast trousers (16), plough plates (48, 49) and the sweeper brush height can be adjusted in such a way that the ballast cross-section defined by the operator results.

3. Ballast levelling machine (1) according to claim 1 or 2, **characterised in that** the control unit can control the drives as a function of knowledge of the local position of track obstacles (34, 35, 36) in the track (2, 3, 33) in such a way that it lifts and moves the ballast plates of the centre plough (43, 44), ballast trousers (16), plough plates (48, 49) and the sweeper brush in such a way that these can be guided past the track obstacles (34, 35, 36) without collision.

4. Ballast levelling machine (1) according to one of claims 1 to 3, **characterised in that** the control unit (10) can establish a connection to an external computing unit via a data modem (32) and an antenna (31) and can exchange track infrastructure data with this unit.

5. Ballast levelling machine according to one of claims 1 to 4, **characterised in that** a specific position of the working devices (11, 14, 15, 12, 13) can be preset by an operator, this position can be stored on the control unit (10) under an identification designation and the control unit (10) can automatically call up and reproduce the stored position of the working devices at a later time.

6. Ballast levelling machine according to one of claims 1 to 5, **characterised in that** a sequence of the positions of the working devices (11, 14, 15, 12, 13) depending on an initial position in the track in the longitudinal direction of the track can be recorded in a learning mode in a path-dependent sequence by the control unit and stored under an identification designation, and **in that** the control unit (19) can call up the recorded data at a later time and automatically start the path-dependent sequence in the longitudinal direction of the track and automatically preset the positions of the working devices (11, 14, 15, 12, 13) in a reproducing manner.

7. Ballast levelling machine according to one of claims 1 to 6, **characterised in that** the drives and/or the working devices (11, 14, 15, 12, 13) and their components are provided with sensors for detecting the position of the working devices (11, 14, 15, 12, 13) and their components.

8. Ballast levelling machine according to one of claims 1 to 7, **characterised in that** a control unit (19) with a display unit (9), with inputs for sensors and signalling devices (IN), with outputs for drives and control units, as well as signalling displays (OUT), with a keyboard (47), with a connected odometer (30), with a data interface (53) and a warning device (52) for controlling the working devices (11, 14, 15, 12, 13) and their movable components is provided.

## Revendications

1. Niveleuse de ballast (1) avec un bâti de machine (MF) qui peut être déplacé sur des bogies (4) et auquel sont associés des dispositifs de ballastage et de nivellement réglables par rapport au bâti de machine (MF), à savoir un système de balayage de ballast (11), une bande transporteuse à forte pente (14), un silo à ballast (15), une charrue centrale (12) et au moins une charrue de flanc (13) pour le ballastage et le nivellement d'une voie ferrée (2, 3, 33) ainsi qu'une unité de commande, dans laquelle les dispositifs de ballastage et de nivellement comprennent des lames de ballast, des culottes de ballast, des lames de charrue et une brosse de dégamissage, **caractérisée en ce que** la niveleuse de ballast (1) est équipée d'un inclinomètre (29) pour mesurer la surélévation (u) réelle de la voie ferrée (2, 3, 33), **en ce que** l'unité de commande peut mettre en mémoire des sections transversales de lits de ballast théoriques (figure 2, figure 3) et la variation de la surélévation (u) théorique de la voie ferrée en fonction du kilomètre de voie ferrée, **en ce que** les lames de ballast, les culottes de ballast, les lames de charrue et la brosse de dégarnissage sont pourvus d'entraînements, dans laquelle des capteurs (25, 26, 27, 28) sont prévus pour détecter leurs mouvements de commande, **en ce qu'**un œdomètre (30) est prévu pour détecter la position de la niveleuse de ballast (1) dans la voie ferrée et **en ce que** l'unité de commande peut commander les entraînements en fonction de la section transversale de lit de ballast théorique (figure 2, figure 3) de la position longitudinale dans la voie ferrée et donc en fonction de la surélévation réelle et de la surélévation (u) théorique, et donc peut régler les lames de ballast, les culottes de ballast, les lames de charrue et la hauteur de brosse de dégamissage de manière à obtenir une section transversale de lit de ballast définie par un opérateur.

2. Niveleuse de ballast (1) selon la revendication 1, **caractérisée en ce que**, lorsque la surélévation (u) théorique est nulle, la surélévation réelle mesurée à l'endroit actuel de la voie ferrée forme la prédétermination théorique et les entraînements sont commandés de telle sorte que les lames de ballast de la charrue centrale (43, 44), les culottes de ballast (16), les lames de charrue (48, 49) et la hauteur de brosse de dégarnissage puissent être réglés de manière à obtenir la section transversale de lit de ballast définie par l'opérateur.

3. Niveleuse de ballast (1) selon la revendication 1 ou 2, **caractérisée en ce que** l'unité de commande peut commander les entraînements en fonction de la connaissance de la position locale d'obstacles de voie ferrée (34, 35, 36) dans la voie ferrée (2, 3, 33) de telle sorte qu'elle soulève et déplace les lames de ballast de la charrue centrale (43, 44), les culottes de ballast (16), les lames de charrue (48, 49) et la hauteur de brosse de dégamissage de manière à ce que ceux-ci puissent passer sans collision à côté d'obstacles de voie ferrée (34, 35, 36).

4. Niveleuse de ballast (1) selon une des revendications 1 à 3, **caractérisée en ce que** l'unité de commande (10) peut recevoir une connexion vers une unité de calcul exteme par le biais d'un modem de données (32) et d'une antenne (31) et peut échanger des données d'infrastructure de voie ferrée avec celle-ci.

5. Niveleuse de ballast selon une des revendications 1 à 4, **caractérisée en ce qu'**une position définie des équipements de travail (11, 14, 15, 12, 13) peut être prédéterminée par un opérateur, cette position peut être mise en mémoire sur l'unité de commande (10) sous une désignation d'identification et l'unité de commande (10) peut appeler automatiquement et reproduire la position mémorisée des équipements de travail à un moment ultérieur.

6. Niveleuse de ballast selon une des revendications 1 à 5, **caractérisée en ce qu'**une séquence des positions des équipements de travail (11, 14, 15, 12, 13) peut être enregistrée dans un mode d'apprentissage par l'unité de commande en fonction d'une position de départ dans la voie ferrée dans la direction longitudinale de la voie ferrée en fonction du trajet et peut être mise en mémoire sous une désignation d'identification et **en ce que** l'unité de commande (19) peut appeler les données enregistrées à un moment ultérieur et peut démarrer automatiquement la séquence en fonction du trajet dans la direction longitudinale de la voie ferrée et peut prédéterminer automatiquement de manière reproductible les positions des équipements de travail (11, 14, 15, 12, 13).

7. Niveleuse de ballast selon une des revendications 1 à 6, **caractérisée en ce que** les entraînements et/ou les équipements de travail (11, 14, 15, 12, 13) et leurs composants sont pourvus de capteurs pour détecter la position des équipements de travail (11, 14, 15, 12, 13) et de leurs composants.

8. Niveleuse de ballast selon une des revendications 1 à 7, **caractérisée en ce qu'**une unité de commande (19) est prévue avec une unité d'affichage (9), avec des entrées pour les capteurs et les appareils de signalisation (IN), avec des sorties pour les entraînements et les unités de commande, ainsi que des voyants de signalisation (OUT), avec un clavier (47), avec un œdomètre (30) raccordé, avec une interface de données (53) et un appareil avertisseur (52) pour commander les équipements de travail (11, 14, 15, 12, 13) et leurs composants mobiles.
